# EUROPÄISCHE PATENTSCHRIFT

(11) **EP 0 200 928 B1**
(45) Veröffentlichungstag und Bekanntmachung des Hinweises auf die Patenterteilung: **04.12.1991**
(21) Anmeldenummer: 86104625.8
(22) Anmeldetag: 04.04.1986
(51) Int. Cl.: F21M 3/14, F21M 7/00

(54) **Abgeblendeter Fahrzeugscheinwerfer**
Dipped-beam headlight for vehicles
Phare anti-éblouissant pour véhicules

(30) Priorität: 10.05.1985 DE 3516813
(43) Veröffentlichungstag der Anmeldung: 12.11.1986
(73) Patentinhaber: Hella KG Hueck & Co., D-59538 Lippstadt (DE)
(72) Erfinder: Brödling, Günter, D-4780 Lippstadt (DE); Feyerabend, Franz, D-4790 Paderborn (DE); Hubert, Peter, D-4780 Lippstadt (DE); Krähling, Franz, D-4780 Lippstadt (DE); Peitz, Wolfgang, D-4782 Erwitte (DE); Sewing, Karlernst, D-4780 Lippstadt-Hörste (DE); Schnelle, Diethard, D-4782 Erwitte (DE)

(56) Entgegenhaltungen:
- DE-U- 8 430 629
- GB-A- 450 348

## Beschreibung

Die Erfindung bezieht sich auf einen abgeblendeten Fahrzeugscheinwerfer mit einem ellipsoidförmigen Reflektor, mit einer im ersten Brennort des Reflektors angeordneten Lichtquelle, mit einer im Strahlengang hinter dem zweiten Brennort eingesetzten und von einem ringförmigen Teil eines mit dem Reflektor verbundenen Gestells getragenen Sammellinse und mit einer im Strahlengang vor der Sammellinse und im Brennort der Sammellinse angeordneten, zum Einjustieren verstellbaren Blende, deren obere im wesentlichen horizontal verlaufende Kante die Hell/Dunkel-Grenze erzeugt.

Diese Ausführungsform hat den Vorteil, daß die die Hell/Dunkel-Grenze erzeugende Blendenkante in einer genau definierten Lage zum Brennpunkt der Sammellinse einstellbar ist.

Ein abgeblendeter Fahrzeugscheinwerfer dieser Art ist aus dem DE-GM 84 30 629 bekannt, bei dem das Gestell und die Blende zweiteilig und im Druckgießverfahren hergestellt sind. Das Gestell weist die Form eines Tisches auf und verbindet den Reflektor und die Sammellinse fest zu einer Einheit. An zwei Beinen des Tisches ist die Blende in Richtung der optischen Achse verschiebbar geführt und nach dem Einjustieren durch Schrauben an den Beinen des Tisches festsetzbar. Bei Massenartikeln ist die justierende Montage der Blende zu umständlich und wegen zu hoher Lohnkosten auch zu teuer. Außerdem kann durch unsachgemäße Lagerung und Montage der Blende die Blendenkante beschädigt werden. Ferner ist es nachteilig, die Blende und das Gestell in gesonderten Werkzeugen und im relativ teuren Druckgießverfahren herzustellen.

Aufgabe der Erfindung ist es, den im Gattungsbegriff beschriebenen Fahrzeugscheinwerfer derart zu verbessern, daß die umständliche Montage der Blende entfällt und eine mögliche Beschädigung der Blendenkante weitestgehend vermieden wird, ohne daß sich der Herstellungsaufwand und damit die Herstellkosten erhöhen. Außerdem soll sich weiterhin die die Hell/Dunkel-Grenze erzeugende Blendenkante optimal zum Brennort der Sammellinse einjustieren lassen.

Diese Aufgabe wird nach der Erfindung durch folgende Merkmale gelöst:
a) das Gestell und die Blende sind einteilig hergestellt,
b) das Gestell wird von einem becherförmigen Blechteil gebildet, bei welchem der ausgeschnittene Boden der Linsenhalterung dient und aus dessen die Mantelfläche bildende Wandung armförmige Stege freigeschnitten sind,
c) einer dieser Stege ist derart zur optischen Achse hin abgewinkelt, daß sein oberer Rand die die Hell/Dunkel-Grenze erzeugende Blendenkante bildet,
d) die anderen Stege bilden die Tragarme des Gestells.

Bei einer solchen Lösung ist die Blende zum Einjustieren um die Biegelinie des zur optischen Achse hin abgewinkelten Steges verstellbar. Außerdem trägt das durch die Becherform eine hohe Steifigkeit aufweisende Gestell die relativ große Masse der Linse vibrationsfrei.

Um einem Zurückfedern der Blende nach dem Einjustieren entgegenzuwirken, ist es zweckmäßig, wenn die beiden der Blende benachbarten Stege als Stützelemente der Blende dienen.

Bei einer vorteilhaften Ausführungsform der Erfindung ist der freie, als Blende dienende Endabschnitt des Steges zum Einjustieren um eine Sollbiegelinie verstellbar, die von einem im Querschnitt geschwächten Abschnitt des Steges gebildet ist. Hierbei ist es zweckmäßig, wenn der die Sollbiegelinie bildende Bereich des Steges durch zumindest eine in den Steg eingebrachte Öffnung geschwächt ist. Dadurch ist die Blende mit einem geringen Kraftaufwand einfach und leicht um die Sollbiegelinie in die optimale Position zur starren Einheit Reflektor-Sammellinse verschwenkbar.

Weiterhin ist es vorteilhaft, wenn die Blende nach dem Einjustieren an den als Stützelementen dienenden Stegen festsetzbar ist. Dies kann z. B. durch Schrauben, Nieten, Löten oder Schweißen erfolgen. Bei einer Massenfertigung bietet sich Schweißen an, da Schweißen einfach und schnell durchführbar ist und zudem eine sichere und dauerhafte feste Verbindung ergibt. Laserschweißen ist bei einer automatischen Fertigung besonders vorteilhaft, da durch das berührungslose Schweißen die Blende in der genau eingestellten Position festsetzbar ist.

Ein weiterer Vorteil ist es, wenn die Blende an ihren seitlichen Rändern jeweils eine zur Sammellinse hin abgewinkelte Zunge aufweist und beim Einjustieren der Blende die Zungen der Blende mit ihren nach außen weisenden Flächen an jeweils einem Rand eines Stützelementes entlanggleiten und nach dem Einjustieren der Blende an dem Rand des jeweiligen Stützelementes durch Schweißen festsetzbar sind. Dadurch kann bei einer automatischen Fertigung die Schweißvorrichtung genau auf die von dem Rand des jeweiligen Stützelementes gebildete Schweißstelle ausgerichtet werden.

Ferner ist es vorteilhaft, wenn die als Stützelemente dienenden Stege der Blende jeweils einen freigeschnittenen, nach innen zurückspringenden Ansatz aufweisen, der mit seinem freien Endabschnitt an der nach außen weisenden Fläche der jeweiligen Zunge anliegt. Bei einer solchen Ausführungsform können durch die Formgebung des Gestells bedingte Abstände zwischen den als Stützelementen dienenden Stegen und der jeweiligen Zunge der Blende überbrückt werden.

Außerdem ist es vorteilhaft, wenn die nach innen zurückspringenden Ansätze der Stege und die Blende an den freien Enden der Zungen jeweils eine Auflaufschräge aufweisen.

Die Auflaufschrägen dienen beim Abwinkeln des als Blende dienenden Steges zum Einfädeln der Blende zwischen die benachbarten Stützelemente. Ein weiterer Vorteil ist es, wenn die Blende nach dem Abwinkeln in einem spitzen Winkel zur vertikal zur optischen Achse verlaufenden Ebene steht. Dadurch ist bei einer automatischen Fertigung die Blende beim Einjustieren durch eine Vorrichtung immer nur in Richtung der Sammellinse oder des Reflektors zu drücken.

Bei einer besonders vorteilhaften Ausführungsform der Erfindung ist der die Blende bildende Steg plan ausgeführt, wobei der Übergang von der zylindrischen Mantelfläche zur plan verlaufenden Blende durch eine Bördelung erzeugt wird. Hierbei ist es zweckmäßig, wenn die gerade verlaufende Biegelinie des zum Reflektor hin abgewinkelten Steges die bogenförmig verlaufende Linie der Bördelung tangiert oder zumindest in ihrer Nähe angeordnet ist. Ein solcher plan ausgeführter Steg ist leicht und einfach zur optischen Achse hin abzuwinkeln. Außerdem ist der sich daraus ergebende Verlauf der Blendenkante in einer senkrecht zur optischen Achse stehenden Ebene optimal.

Die Erfindung ist in der Zeichnung dargestellt, und zwar zeigt
Figur 1 einen vertikalen Längsschnitt entlang der optischen Achse durch die von Sammellinse, Blende und Reflektor gebildete optische Einheit des Scheinwerfers,
Figur 2 eine perspektivische Ansicht des einteilig mit der Blende ausgebildeten Gestells und
Figur 3 eine perspektivische Ansicht des Gestells aus einer anderen Richtung.

In der Zeichnung ist ein Fahrzeugscheinwerfer dargestellt, der im wesentlichen aus dem Ellipsoid-Reflektor 1 und einer zwischen der Sammellinse 2 und dem Reflektor 1 angeordneten Blende 4 besteht. Die innenliegende Reflexionsfläche des Reflektors 1 bildet in den axialen Längsschnitten jeweils eine Halbellipse. In dem Brennpunkt der Halbellipsen ist der Glühfaden 3 einer Glühlampe 5 angeordnet, die von einer ringförmigen, in die Scheitelöffnung des Reflektors 1 eingesetzten und mit der Reflektorrückseite verklebten Lampenfassung 6 getragen ist. In der Lampenfassung 6 ist die Glühlampe 5 durch eine an den Sockelteller unter Vorspannung anlegbare Feder 7 festgesetzt. Auf die ringförmige Lampenfassung 6 ist eine aus Gummi bestehende Abdeckkappe 8 aufgesetzt. Die die Hell/Dunkel-Grenze erzeugende Kante 13 der Blende 4 ist im Brennpunkt der Sammellinse 2 angeordnet.

An dem nach außen gestellten umlaufenden Reflektorrand 14 ist im Tiefziehverfahren ein aus Blech hergestelltes becherförmiges Gestell 9 befestigt. Der Becher 9 verjüngt sich zur Bodenfläche 10 konisch und trägt die von der ausgeschnittenen Bodenfläche 10 her eingesetzte Sammellinse 2. Die von der offenen Bodenfläche 10 her eingesetzte Sammellinse 2 liegt an radial nach innen vorspringenden Ansätzen 30 des Bechers 9 auf und ist in dem Becher durch einen Sprengring 15, der sich in einen von der Sammellinse 2 und dem nach innen verjüngenden Teil 11 des Bechers 9 gebildeten Spalt preßt, festgesetzt.

Aus der von der Mantelfläche gebildeten Wandung des Gestells 9 sind vier armförmige Stege 16, 17 freigeschnitten, deren freie Enden 18 nach außen abgewinkelt und mit dem äußeren umlaufenden Reflektorrand 14 verschweißt sind. Ein weiterer, aus dem Becher 9 freigeschnittener Steg 19 ist zwischen den Stegen 17 angeordnet. Der Steg 19 ist plan ausgeführt und bildet mit seinem freien, zur optischen Achse hin abgewinkelten Endabschnitt 4 die Blende. Der Übergang von der zylindrischen Mantelfläche 12 zum plan verlaufenden Steg 19 erzeugt eine Bördelung des Steges 19 nach außen. Angrenzend an den umgebördelten Bereich ist der planverlaufende Steg 19 quer zu seiner Längsrichtung zum Reflektor 1 hin abgewinkelt. Hierbei tangiert die Biegelinie 21 der Abwinklung die bogenförmig verlaufende Linie 22 der Bördelung. Der die Blende 4 bildende freie Endabschnitt des Steges 19 steht, wie in der Zeichnung gestrichelt dargestellt, nach dem Abwinkeln zur optischen Achse hin in einem spitzen Winkel α zur vertikal zur optischen Achse verlaufenden Ebene. Dadurch ist bei einer automatischen Fertigung zum Einjustieren der Blende 4 nur eine einfache Vorrichtung erforderlich, da die Blende 4 immer nur in Richtung zur Sammellinse 2 zu verstellen ist. Der freie, zur optischen Achse hin abgewinkelte und als Blende dienende Endabschnitt 4 ist leichter um die Sollbiegelinie 24 verstellbar, wenn der Steg 19 in diesem Bereich durch eine rechteckige Öffnung 25 im Querschnitt geschwächt ist.

Die Blende 4 weist seitlich jeweils eine zur Sammellinse 2 hin abgewinkelte Zunge 26 auf, die mit ihrer nach außen weisenden Fläche 27 an dem Rand 28 eines Ansatzes 29 anliegt, der durch einen aus dem der Blende 4 benachbarten Steg 17 freigeschnittenen und nach innen zurückspringend gebogenen Lappen gebildet ist. Beim Einjustieren der Blende 4 gleiten die nach außen weisenden Flächen 27 der Zungen 26 an dem jeweiligen Rand 28 der Lappen 29 entlang. Nach dem Einjustieren der Blende 4 werden die Ränder 28 der Lappen 29 an den nach außen weisenden Flächen 27 der Zungen 26 durch Laserschweißen festgesetzt. Dies ist bei einer automatischen Fertigung sehr vorteilhaft, da die Laserschweiß-Vorrichtung nicht der verstellten Blende 4 nachgeführt werden muß, sondern immer auf die ortsfesten Ränder 28 der Lappen 29 ausgerichtet ist.

## Patentansprüche

1. Abgeblendeter Fahrzeugscheinwerfer mit einem ellipsoidförmigen Reflektor (1), mit einer im ersten Brennort des Reflektors angeordneten Lichtquelle (3), mit einer im Strahlengang hinter dem zweiten Brennort eingesetzten und von einem ringförmigen Teil (12)eines mit dem Reflektor (1)verbundenen Gestells (9) getragenen Sammellinse (2) und mit einer im Strahlengang vor der Sammellinse (2) und im Brennort der Sammellinse angeordneten, zum Einjustieren verstellbaren Blende (4), deren obere, im wesentlichen horizontal verlaufende Kante die Hell/Dunkel-Grenze erzeugt, gekennzeichnet durch folgende Merkmale:
a) das Gestell (9) und die Blende (4) sind einteilig hergestellt,
b) das Gestell (9) wird von einem becherförmigen Blechteil gebildet, bei welchem der ausgeschnittene Boden (10) der Linsenhalterung dient und aus dessen die Mantelfläche bildende Wandung (12) armförmige Stege (16, 17, 19) freigeschnitten sind,
c) einer dieser Stege (19) ist derart zur optischen Achse hin abgewinkelt, daß sein oberer Rand (13) die die Hell/Dunkel-Grenze erzeugende Blendenkante bildet,
d) die anderen Stege (16, 17) bilden die Tragarme des Gestells (9).

2. Abgeblendeter Fahrzeugscheinwerfer nach Anspruch 1, dadurch gekennzeichnet, daß die beiden der Blende (4) benachbarten Stege (17) als Stützelemente der Blende (4) dienen.

3. Abgeblendeter Fahrzeugscheinwerfer nach Anspruch 1 oder 2, dadurch gekennzeichnet, daß der freie, als Blende (4) dienende Endabschnitt des Steges (19) zum Einjustieren um eine Sollbiegelinie (24) verstellbar ist, die von einem im Querschnitt geschwächten Bereich des Steges (19) gebildet ist.

4. Abgeblendeter Fahrzeugscheinwerfer nach Anspruch 3, dadurch gekennzeichnet, daß der die Sollbiegelinie (24) bildende Bereich des Steges (19) durch zumindest eine in den Steg eingebrachte Öffnung (25) geschwächt ist.

5. Abgeblendeter Fahrzeugscheinwerfer nach einem der vorstehenden Ansprüche, dadurch gekennzeichnet, daß die Blende (4) nach dem Einjustieren an den als Stützelementen dienenden Stegen (17) festsetzbar ist.

6. Abgeblendeter Fahrzeugscheinwerfer nach Anspruch 5, dadurch gekennzeichnet, daß die Blende (4) an ihren Stützelementen (17) durch Laserschweißen festsetzbar ist.

7. Abgeblendeter Fahrzeugscheinwerfer nach einem der vorstehenden Ansprüche, dadurch gekennzeichnet, daß die Blende (4) an ihren seitlichen Rändern jeweils eine zur Sammellinse (2) hin abgewinkelte Zunge (26) aufweist, die an dem jeweils ihr benachbartem Stützelement (17) festsetzbar ist.

8. Abgeblendeter Fahrzeugscheinwerfer nach Anspruch 7, dadurch gekennzeichnet, daß beim Einjustieren der Blende (4) die Zungen (26) der Blende (4) mit ihren nach außen weisenden Flächen an jeweils einem Rand (28) eines Stützelementes (17) entlanggleiten und nach dem Einjustieren der Blende (4) an dem Rand (28) des jeweiligen Stützelementes (17) durch Schweißen festsetzbar sind.

9. Abgeblendeter Fahrzeugscheinwerfer nach Anspruch 8, dadurch gekennzeichnet, daß die als Stützelemente dienenden Stege (17) der Blende (4) jeweils einen freigeschnittenen, nach innen zurückspringenden Ansatz (29) aufweisen, der mit seinem freien Endabschnitt (28) an der nach außen weisenden Fläche der jeweiligen Zunge (26) anliegt.

10. Abgeblendeter Fahrzeugscheinwerfer nach einem der vorstehenden Ansprüche, dadurch gekennzeichnet, daß die nach innen zurückspringenden Ansätze (29) der Stege (17) und die Blende (4) an den freien Enden der Zungen (26) jeweils eine Auflaufschräge aufweisen.

11. Abgeblendeter Fahrzeugscheinwerfer nach einem der vorstehenden Ansprüche, dadurch gekennzeichnet, daß die Blende (4) nach dem Abwinkeln in einem spitzen Winkel (α) zur vertikal zur optischen Achse verlaufenden Ebene steht.

12. Abgeblendeter Fahrzeugscheinwerfer nach einem der vorstehenden Ansprüche, dadurch gekennzeichnet, daß der die Blende (4) bildende Steg (19) plan ausgeführt ist.

13. Abgeblendeter Fahrzeugscheinwerfer nach Anspruch 12, dadurch gekennzeichnet, daß der Übergang von der zylindrischen Mantelfläche (12) zur plan verlaufenden Blende (4) durch eine Streck- oder Druckverformung geschaffen ist.

14. Abgeblendeter Fahrzeugscheinwerfer nach Anspruch 12, dadurch gekennzeichnet, daß der Übergang (13) durch eine Bördelung erzeugt wird.

15. Abgeblendeter Fahrzeugscheinwerfer nach Anspruch 14, dadurch gekennzeichnet, daß die gerade verlaufende Biegelinie (21) des zum Reflektor (1) hin abgewinkelten Stegs (19) die bogenförmig verlaufende Linie (22) der Bördelung tangiert oder zumindest in ihrer Nähe angeordnet ist.

16. Abgeblendeter Fahrzeugscheinwerfer nach einem der vorstehenden Ansprüche, dadurch gekennzeichnet, daß in den als Blende (4) dienenden Steg (19) Versteifungsrippen eingebracht sind.

## Claims

1. Dipped vehicle headlight with an ellipsoidal reflector (1), with a light source (3) arranged at the first focal point of the reflector, with a convergent lens (2) inserted in the beam path behind the second focal point and carried by an annular part (12) of a frame (9) connected to the reflector (1), and with a diaphragm (4), adjustable for setting purposes, which is arranged in the beam path in front of the convergent lens (2) and at the focal point of the convergent lens and the upper essentially horizontal edge of which generates the light/dark limit, characterised by the following features;
a) the frame (9) and the diaphragm (4) are produced as one part,
b) the frame (9) is formed by a cup-shaped sheet-metal part, in which the cut-out bottom (10) serves for the lens mounting and from the wall (12) forming the outer surface of which arm-shaped webs (16, 17, 19) are cut free,
c) one of these webs (19) is so angled towards the optical axis that its upper margin (13) forms the diaphragm edge generating the light/dark limit,
d) the other webs (16, 17) form the supporting arms of the frame (9).

2. Dipped vehicle headlight according to Claim 1, characterised in that the two webs (17) adjacent to the diaphragm (4) serve as supporting elements for the diaphragm (4).

3. Dipped vehicle headlight according to Claim 1 or 2, characterised in that the free end portion of the web (19) serving as a diaphragm (4) is adjustable for setting purposes about a predetermined bending line (24) which is formed by a region of the web (19) of weakened cross-section.

4. Dipped vehicle headlight according to Claim 3, characterised in that the region of the web (19) forming the predetermined bending line (24) is weakened by at least one orifice (25) made in the web.

5. Dipped vehicle headlight according to one of the preceding claims, characterised in that, after setting, the diaphragm (4) can be fixed to the webs (17) serving as supporting elements.

6. Dipped vehicle headlight according to Claim 5, characterised in that the diaphragm (4) can be fixed to its supporting elements (17) by laser welding.

7. Dipped vehicle headlight according to one of the preceding claims, characterised in that the diaphragm (4) possesses on each of its lateral edges a tongue (26) which is angled towards the convergent lens (2) and which can be fixed to the respective supporting element (17) adjacent to it.

8. Dipped vehicle headlight according to Claim 7, characterised in that, during the setting of the diaphragm (4), the tongues (26) of the diaphragm (4) slide along with their outward-pointing faces on a respective edge (28) of a supporting element (17) and, after the setting of the diaphragm (4), can be fixed to the edge (28) of the respective supporting element (17) by welding.

9. Dipped vehicle headlight according to Claim 8, characterised in that the webs (17) of the diaphragm (4) which serve as supporting elements each have a cut-free inwardly set-back extension (29) which bears with its free end portion (28) against the outward-pointing face of the respective tongue (26).

10. Dipped vehicle headlight according to one of the preceding claims, characterised in that the inwardly set-back extensions (29) of the webs (17) and the diaphragm (4) each have a run-on slope at the respective free ends of the tongues (26).

11. Dipped vehicle headlight according to one of the preceding claims, characterised in that the diaphragm (4), after being angled, is at an acute angle (α) to the plane extending vertically relative to the optical axis.

12. Dipped vehicle headlight according to one of the preceding claims, characterised in that the web (19) forming the diaphragm (4) is made plane.

13. Dipped vehicle headlight according to Claim 12, characterised in that the transition from the cylindrical outer surface (12) to the plane diaphragm (4) is made by means of stretch or compression deformation.

14. Dipped vehicle headlight according to Claim 12, characterised in that the transition (13) is made by means of a flanging.

15. Dipped vehicle headlight according to Claim 14, characterised in that the rectilinear bending line (21) of the web (19) angled towards the reflector (1) is tangent to the arcuate line (22) of the flanging or is arranged at least in its vicinity.

16. Dipped vehicle headlight according to one of the preceding claims, characterised in that stiffening ribs are made in the web (19) serving as a diaphragm (4).

## Revendications

1. Projecteur de feu de croisement pour véhicule comprenant un réflecteur ellipsoïdal, une source lumineuse disposée en un premier foyer du réflecteur, une lentille convergente, disposée sur le trajet du faisceau, en aval du deuxième foyer, et portée par une partie annulaire d'un support solidaire du réflecteur, un diaphragme disposé sur le trajet du faisceau, en amont de la lentille convergente et au foyer de la lentille convergente, qu'on peut déplacer pour l'ajustement et dont le bord supérieur, qui s'étend sensiblement horizontalement, engendre la limite clair/sombre, caractérisé par les caractéristiques suivantes :
a) le support (9) et le diaphragme (4) sont fabriqués en une seule pièce,
b) le support (9) est formé par une pièce de tôle en forme de godet, dans lequel le fond (10) ouvert par une découpe sert de fixation pour la lentille tandis que, dans sa paroi (12) formant la surface latérale, sont découpées des branches (16, 17, 19) en forme de bras,
c) l'une de ces branches (19) est rabattue vers l'axe optique de manière que son bord supérieur (13) forme le bord du diaphragme qui engendre la limite clair-sombre,
d) les autres branches (16, 17) forment les bras porteurs du support (9).

2. Projecteur de feu de croisement pour véhicule selon la revendication 1, caractérisé en ce que les deux branches (17) qui sont adjacentes au diaphragme (4) servent d'éléments d'appui pour le diaphragme (4).

3. Projecteur de feu de croisement pour véhicule selon la revendication 1 ou 2, caractérisé en ce que, pour l'ajustement, on peut faire pivoter le segment terminal libre de la branche (19) qui sert de diaphragme (4) autour d'une ligne d'amorce de pliage (24) qui est formée par une région de la branche (19) qui est affaiblie en section.

4. Projecteur de feu de croisement pour véhicule selon la revendication 3, caractérisé en ce que la région de la branche (19) qui forme la ligne d'amorce de pliage (24) est affaiblie par au moins une ouverture (25) pratiquée dans la branche.

5. Projecteur de feu de croisement pour véhicule selon une des revendications précédentes, caractérisé en ce que, après l'ajustement, le diaphragme (4) peut être fixé contre les branches (17) servant d'éléments d'appui.

6. Projecteur de feu de croisement pour véhicule selon la revendication 5, caractérisé en ce que le diaphragme (4) peut être fixé à ses éléments d'appui (17) par soudage au laser.

7. Projecteur de feu de croisement pour véhicule selon une des revendications précédentes, caractérisé en ce que, le long de chacun de ses bords latéraux, le diaphragme (4) présente une languette (26) rabattue vers la lentille convergente (2), et qui peut être fixée à celui des éléments d'appui (17) qui lui est adjacent.

8. Projecteur de feu de croisement pour véhicule selon la revendication 7, caractérisé en ce que, lors de l'ajustement du diaphragme (4), les languettes (26) du diaphragme (4) glissent par leur surface dirigée vers l'extérieur, chacune contre un bord (28) d'un élément d'appui (17) et qu'après l'ajustement du diaphragme (4), les languettes peuvent être fixées par soudage au bord (28) de leurs éléments d'appui (17) respectifs.

9. Projecteur de feu de croisement pour véhicule selon la revendication 8, caractérisé en ce que les branches (17) du diaphragme (4) qui servent d'éléments d'appui présentent chacune une ailette découpée (29) qui est en retrait vers l'intérieur et qui est en appui par son segment terminal libre (28) contre la surface de la languette correspondante (26) qui est dirigée vers l'extérieur.

10. Projecteur de feu de croisement pour véhicule selon une des revendications précédentes, caractérisé en ce que les ailettes (29) des branches (17) qui sont en retrait vers l'intérieur présentent un chanfrein d'entrée, de même que le diaphragme (4), à l'extrémité libre de chacune des languettes (26).

11. Projecteur de feu de croisement pour véhicule selon une des revendications précédentes, caractérisé en ce que, après le rabattement, le diaphragme (4) forme un angle aigu ( ) avec le plan s'étendant perpendiculairement à l'axe optique.

12. Projecteur de feu de croisement pour véhicule selon une des revendications précédentes, caractérisé en ce que la branche (19) qui forme le diaphragme (4) est de forme plane.

13. Projecteur de feu de croisement pour véhicule selon la revendication 12, caractérisé en ce que le raccordement entre la surface latérale cylindrique (12) et le diaphragme (4) qui est de forme plane, est créé par une déformation par étirage ou compression.

14. Projecteur de feu de croisement pour véhicule selon la revendication 12, caractérisé en ce que le raccordement (13) est formé par un emboutissage.

15. Projecteur de feu de croisement pour véhicule selon la revendication 14, caractérisé en ce que la ligne de pliage (21), de forme rectiligne, de la branche (19) qui est rabattue vers le réflecteur (1), est tangente à la ligne (22) en arc de cercle du bordage ou, du moins, est disposée dans son voisinage.

16. Projecteur de feu de croisement pour véhicule selon une des revendications précédentes, caractérisé en ce que des nervures raidisseuses sont formées dans la branche (19) servant de diaphragme (4).
